# EUROPÄISCHE PATENTANMELDUNG

(11) **EP 2 465 393 A1**
(43) Veröffentlichungstag der Anmeldung: **20.06.2012**
(21) Anmeldenummer: 10015829.4
(22) Anmeldetag: 20.12.2010
(51) Int. Cl.: A47H 23/06

(54) **Rollhülse zur Führung des Umlaufs einer textilen, endlosen Paneelbahn eines Flächenvorhanglaufwagens und zugehöriger Beschwerungseinheit**

(71) Anmelder: trend Gardinen + Zubehörfabrik GmbH & Co.KG, 72393 Burladingen (DE)
(72) Erfinder: Haiber, Gerd, 72406 Bisingen (DE)

(57) **Zusammenfassung**

Rollhülse (1)(2) zur Führung des Umlaufs einer textilen, endlosen Paneelbahn (10) eines Flächenvorhanglaufwagens (11) und zugehöriger Beschwerungseinheit (12) analog nach Gebrauchmuster Nr 20 2007 008 111.1, dadurch gekennzeichnet, dass bei manuellem Zug an der Paneelbahn (10) nach unten oder oben durch die Oberflächenbeschaffenheit der Rolle (1) ein unkontrolliertes oder schiefes Abrutschen oder seitliches Verschieben des Paneels auf der Rollhülse dadurch verhindert wird, dass die Oberfläche der Rollhülse rutschfest gestaltet ist.

Dies wird insbesondere durch eine Flockbeschichtung der Rollhülsenoberfläche erreicht. Die Flockfasern sind dabei in Längsrichtung der Rollhülse geneigt. Durch Teilung der Rollhülse in der Mitte der Drehachse (5) und nach außen gerichtetem Flockflor (3) wird ein seitliches Wandern der Stoffbahn auf der Rollhülse verhindert.

## Beschreibung

Im Gebrauchsmuster mit der Bezeichnung "Licht- und sichtschutzregulierbares Flächenvorhangsystem", eingetragen unter der Nr 20 20007 008 111.1 beim deutschen Patent- und Markenamt, wird eine Vorrichtung beschrieben, bei der unter Verwendung von einer Stoffpaneele (10), die endlos zusammengefügt, oben und unten auf Rollhülsen (1) ähnlich einem Förderband angebracht ist. Dabei dreht sich die Rollhülse (1) auf einem Rundstab (5), der seitlich durch Aufnahmeelemente (6) ein Verschieben der Rollhülse verhindert. Die Aufnahmeelemente (6) der oberen Paneelführung werden mit einer Gleitervorrichtung (4) versehen, die in herkömmliche Gardinenschienen (13) eingeführt werden kann. Damit lässt sich dieser dadurch entstehende Gleitwagen (11) in der Gardinenschiene (13) in deren Längsnut wie ein herkömmlicher Flächenvorhanglaufwagen verschieben. Die untere Einheit (12) mit Rollhülse (1) mit Drehachse (5) und Aufnahmeelemente (9) dient zum einen der Umlenkung der endlosen Textilbahn (10), zum anderen als deren Beschwerung.

Um die Rollhülsen und innerhalb der Aufnahmelemente (6)(9) wird oben und unten eine endlose, textile Stoffbahn (10) geführt. Dadurch entsteht eine doppelwandige, flächige Paneele. Diese textile Stoffbahn besteht vorzugsweise aus partiellen, segmentmäßigen, transparenten und nichttransparenten, horizontal ausgerichteten Teilbereichen, vorzugsweise mit Zebraeffekt. Durch Überlagerung der transparenten Teile von Vor- und Rückseite der Umlaufbahn, entsteht ein Bereich der volltransparent ist. Bei manuellem, vertikalem Zug an der Vorderseite des doppelwandigen Paneels (10), lässt sich die Stoffbahn, um die Rollhülsen umgelenkt, vertikal verschieben und die Überlagerung von transparenten und nicht transparenten Teilbereichen der Stoffbahn sorgt für eine Regulierung der Licht- und Sichtdurchlässigkeit.

Das in dem Gebrauchsmuster beschriebene Verfahren hat den Nachteil, dass bei Verwendung einer simplen Rollhülse, der textile Stoffbelag bei manuellem Zug in vertikaler Richtung, sich nicht schlüssig mit der Rollhülse dreht, sondern vielmehr ungleichmäßig darüber rutscht und schräg verzieht. Die Kräfte bei manuellem Zug an einer der Paneelwände nach oben oder unten sind nie völlig gleichmäßig vertikal, sondern vielmehr wirken seitliche, sowie vertikale Zugkräfte auf den Paneel. Das geschieht insbesondere dann, wenn die Paneele nur einhändig, also nur auf einer Seite nach oben oder unten gezogen wird. Der Stoff rutsch bei ungleichmäßigem Zug einseitig vor allem von der oberen Rolle ab. Das führt zu unsauberer Überlagerung der transparenten- und nichttransparenten, vertikal ausgerichteter Teilbereiche. Ferner stößt die Stoffbahn an den seitlichen Aufnahmeelementen an und bildet dadurch Falten; die Stoffkante wird durch Reibung an den Aufnahmeelementen in Mitleidenschaft gezogen. Beim Bewegen der Paneele in horizontaler Richtung in der Laufnut der Gardinenschiene wird auch horizontal am Stoff gezogen, um den Paneel seitlich am Fenster zu bewegen. Dabei rutscht der Stoff auch seitlich über die Rollhülse ab und zieht schief und faltig.

Der Erfindung liegt die Aufgabe zugrunde, eine glatte, verzugsfreie und präzise Führung der Stoffbahn (10) bei der Umlenkung an der Rollhülse (1) zu gewährleisten.

Erreicht wird dies durch die Verwendung einer Rollhülse nach Anspruch 1 deren Oberfläche so beschaffen ist, dass die Stoffbahn (10) rutschfest mit der Rollhülse (1) verbunden ist. Dies wird insbesondere dadurch erreicht, dass die Oberfläche der Rollhülse mit einer Flockfaserschicht beschichtet wird. Die Flockfasern stehen dabei haarartig aufrecht von der Oberfläche ab. Die Flockfasern sind so hoch beschaffen, dass sie bei der Umlenkung des Stoffes auf der ganzen Länge der Rollhülse in die Struktur der textilen Stoffbahn eingreifen und dadurch eine Rutschhemmung auslösen. Durch das Eigengewicht der Stoffbahn und durch das Gewicht der unteren Beschwerungseinheit (12) wird der Stoff (10) quasi in die Fasern des Flockflors gedrückt. Es ist erfindungsgemäß zweckmäßig, dass die Flockfasern eine Neigung in Längsrichtung des Rollhülsenmaterials um dessen ganzen Umfang aufweisen. Durch einseitige Ausrichtung der Flockfasern des zur Umlenkung verwendeten Rollhülsenmaterials bei der Herstellung deren Flockbeschichtung entsteht ein "Strich" oder eine Flockrichtung (3). Wenn nun die Rollhülse (1) auf deren Drehachse zweigeteilt aufgebracht wird, können die Rollhülsenteile (1)(2) mit unterschiedlicher Flockrichtung (3) auf die Welle (5) aufgesteckt werden. Vorzugsweise wird dazu die Rollhülse mittig geteilt. Das eine Teil wird mit Flockrichtung nach außen und das andere Teil wird in Längsrichtung gedreht mit gegensätzlicher Flockrichtung auf die Drehwelle (5) aufgesteckt. Beide Flockrichtungen (3) zeigen damit auf der Welle (5) jeweils nach außen und deren Flockneigung ist im Winkel genau gleich. Das bewirkt zum einen, dass der Stoff (10) durch den "Strich" des Flocks stets gleichmäßig und faltenfrei nach außen gestrichen wird. Zum anderen ist die Rutschfestigkeit der Beschichtung genau gleichmäßig. Der Verzug der Stoffbahn ist durch die geteilte, gegensätzlich wirkende Rutschhemmung der Rollhülsenteile minimiert. Der Umlauf der Stoffbahn geht gleichförmig mit der Laufrichtung der Rollhülse. Dies gilt für die obere Rollhülse als Umlenkung am Laufwagen (11), sowie für die untere Rollhülse als Umlenkung am Beschwerungsunterteil (12). Die einzelnen Rollhülsenelemente (1)(2) sollen dabei auf der Welle (5) eng aneinander liegen und sich dabei frei drehen können.

Durch die gute, symmetrische Rutschhemmung des Flocks gegenüber des textilen Behanges und die von der Mitte aus nach jeweils beiden Seiten nach außen gerichtete Flockrichtung wird der Stoff verzugsfrei und faltenfrei geführt. Die Rutschhemmung wird im wesentlichen durch das Eintauchen der Flockfasern in die Struktur des Gewebes erreicht, die stabile Seitenführung und Breithaltung der Stoffbahn dadurch, dass sich der Stoff nicht gegen den Strich, also gegen die Neigung der Flockbeschichtung bewegen kann. Ein seitliches Wandern der Stoffbahn auf der Rollhülse beim Bewegen der selben ist dadurch ausgeschlossen oder minimiert. Je nach Eigenschaft und Stabilität des textilen Stoffmaterials als Paneelbehang kann der Neigungswinkel der Flockfasern verringert oder sogar vernachlässigt werden, sodass die Antidurchschlupfwirkung im Vordergrund steht.

Erfindungsgemäß kann dieser Effekt auch in Variation mit nach innen zur Mitte der Welle gerichteter Flockrichtung erreicht werden oder durch mehrmalige Teilung der Rollhülse und symmetrischer Anordnung der Flockrichtung der Rollhülseneinzelteile auf der Drehwelle.

Analog zur Flockwirkung sind andere Materialien ersatzweise als Oberflächenbeschichtung anwendbar. Zum Beispiel textiler Plüsch oder Velours mit und ohne Florrichtung.

In Anspruch 7 wird die textile Paneelbahn (10) durch eine Kunststofffolie ersetzt. Auch teiltransparente Kunststofffolien können als Flächenpaneel eingesetzt werden. Da diese in sich dimensionsstabil und verzugsfrei ist, verzieht sich die Bahn (10) im Sinne dieser Beschreibung nicht oder weniger als textile Stoffbahnen und lässt sich somit auf der Rollhülse (1) auch weniger leicht schief ziehen. Ein Flock als Rollhülsenoberfläche würde durch die dichte, glatte Oberflächenstruktur der Folie nicht rutschhemmend greifen. Daher wird hier eine silikonartige oder gummiartige Beschichtung der Rollhülse (1) bevorzugt, welche durch Adhäsionskräfte mit der Folie eine Rutschhemmung ergeben. Eine Teilung der Rollhülse (1) ist in diesem Falle nicht erforderlich.

## Patentansprüche

1. dass bei manuellem Zug am Paneel (10) nach unten oder oben durch die Oberflächenbeschaffenheit der Rolle ein unkontrolliertes oder schiefes Abrutschen oder seitliches Verschieben des Paneels auf der Rollhülse (1) dadurch verhindert wird, dass die Oberfläche der Rollhülse (1) rutschfest gestaltet ist.

2. Rollhülse nach Anspruch 1, **dadurch gekennzeichnet,**
**dass** deren Oberfläche mit Flockfasern beschichtet ist, welche sich in eine Längsrichtung zur Rollhülse neigen und dadurch ein "Strich" oder eine "Flockrichtung" (3) entsteht.

3. Rollhülse nach Anspruch 1 und 2, **dadurch gekennzeichnet, dass** die Rollhülse (1) auf der Drehachse (5) entweder einfach und mittig, oder symmetrisch mehrfach geteilt ist und die Flockrichtungen (3) der einzelnen Rollhülsenteile (1)(2) auf der Drehachse (5) symmetrisch, von der Mitte ausgehend, gegenläufig zueinander, vorzugsweise nach außen gerichtet sind.

4. Rollhülse nach Anspruch 1 und 2, **dadurch gekennzeichnet,**
**dass** die Höhe der Flockfasern dazu geeignet ist, in die Oberflächenstruktur des textilen Materials der Paneele (10) einzudringen und damit einen Antirutscheffekt zu erzielen.

5. Rollhülse nach Anspruch 1, 2, 3 und 4 **dadurch gekennzeichnet,**
**dass** die Oberfläche der Rollhülse alternativ aus flockähnlichem Material besteht, wie Webvelours oder Samt oder Plüsch.

6. Rollhülse nach Anspruch 1, **dadurch gekennzeichnet,**
**dass** die Oberfläche der Rollhülse aus einem Schaumstoff oder neoprenartigem Material beschaffen ist, welches eine rutschfeste, lösbare Verbindung zur Oberfläche der textilen Paneelbahn bildet.

7. Rollhülse nach Anspruch 1, **dadurch gekennzeichnet,**
**dass** die Oberfläche der Rollhülse aus einer silikonartigen Beschichtung besteht, welche durch Adhäsion eine rutschfeste, lösbare Verbindung zur Oberfläche einer nichttextilen Paneelbahn aus Folienmaterial bildet.

## Geänderte Patentansprüche

### Geänderte Patentansprüche gemäss Regel 137(2) EPÜ.

**1.** Rollhülse zur Führung des Umlaufs einer textilen, endlosen Paneelbahn (10) eines Flächenvorhanglaufwagens (11) und zugehöriger Beschwerungseinheit (12), dazu geeignet, dass bei manuellem Zug am Paneel (10) nach unten oder oben durch die Oberflächenbeschaffenheit der Rolle ein unkontrolliertes oder schiefes Abrutschen oder seitliches Verschieben des Paneels auf der Rollhülse (1) **dadurch** verhindert wird, dass die Oberfläche der Rollhülse (1) rutschfest gestaltet ist,
**dadurch gekennzeichnet,**
**dass** deren Oberfläche auf der ganzen Länge mit Flockfasern beschichtet ist, welche sich in eine Längsrichtung zur Rollhülse neigen und **dadurch** ein "Strich" oder eine "Flockrichtung" (3) in Längsrichtung zur Rollhülse entsteht
und **dadurch gekennzeichnet,**
**dass** die Rollhülse (1) auf der Drehachse (5) entweder einfach und mittig geteilt ist, oder symmetrisch mehrfach zu gerader Anzahl geteilt ist und die Flockrichtungen (3) der einzelnen Rollhülsenteile (1)(2) auf der Drehachse (5) symmetrisch, von der Mitte ausgehend, gegenläufig zueinander gerichtet sind.

**2.** Rollhülse nach Anspruch 1, **dadurch gekennzeichnet,**
**dass** die Höhe der Flockfasern dazu geeignet ist, in die Oberflächenstruktur des textilen Materials der Paneele (10) einzudringen und damit einen Antirutscheffekt zu erzielen.

**3.** Rollhülse nach Anspruch 1 und 2 **dadurch gekennzeichnet,**
**dass** die Oberfläche der Rollhülse alternativ aus flockähnlichem Material besteht, wie Webvelours oder Samt oder Plüsch, welcher ebenso einen Strich oder Florrichtung vorweist.
